# EUROPÄISCHE PATENTSCHRIFT

(11) **EP 2 603 920 B1**
(45) Veröffentlichungstag und Bekanntmachung des Hinweises auf die Patenterteilung: **02.03.2016**
(21) Anmeldenummer: 11721716.6
(22) Anmeldetag: 17.05.2011
(51) Int. Cl.: H01F 3/10, H01F 27/28, H01F 27/30, H01F 27/32, H01F 38/14

(54) **SPULENANORDNUNG, INSBESONDERE WECHSELSTROM-TRANSFORMATOR, VERWENDUNG UND ANORDNUNG ZUR BERÜHRUNGSLOSEN ENERGIEÜBERTRAGUNG**
COIL ARRANGEMENT, IN PARTICULAR AN ALTERNATING-CURRENT TRANSFORMER, USE AND ARRANGEMENT FOR ENERGY TRANSMISSION WITHOUT CONTACT
ENSEMBLE BOBINE, NOTAMMENT TRANSFORMATEUR DE COURANT ALTERNATIF, UTILISATION ET ENSEMBLE AUX FINS DE TRANSMISSION D'ÉNERGIE SANS CONTACT

(30) Priorität: 09.08.2010 DE 102010033812
(43) Veröffentlichungstag der Anmeldung: 19.06.2013
(73) Patentinhaber: Sew-Eurodrive GmbH & Co. KG, 76646 Bruchsal (DE)
(72) Erfinder: WOLF, Harald, 76698 Ubstadt-Weiher (DE)
(86) Internationale Anmeldenummer: PCT/EP2011/002440
(87) Internationale Veröffentlichungsnummer: WO 2012/019663

(56) Entgegenhaltungen:
- DE-A1-102009 020 503
- DE-B1- 2 434 890
- US-A- 4 608 471
- US-A1- 2006 125 591
- US-A1- 2006 181 384

## Beschreibung

Die Erfindung betrifft eine Spulenanordnung, insbesondere Wechselstrom-Transformator, eine Verwendung und eine Anordnung zur berührungslosen Energieübertragung.

Aus der EP 0 706 192 A1 ist eine Wicklungsanordnung bekannt, bei der drei Wicklungen zumindest teilweise überlappend um Spulenkernabschnitte gewickelt sind.

Aus der JP 10-163046 A ist eine Transformator-Spulenwicklung bekannt, bei der das Hauptfeld einen Luftspalt überwinden muss.

Aus der DE 954 901 ist ein Transformator bekannt, bei dem das magnetische Hauptfeld im Wesentlichen nicht durch einen für das Streufeld wirksamen Spulenkern dringt.

Aus der DE 20 2005 008 726 U1 ist ein Transformator bekannt, bei dem eine der Wicklungen zwei Schenkel des Spulenkerns umfasst.

**Aus der** US 2006/125591 A1 **ist ein Hochspannungsumformer bekannt.**

**Aus der** US 2006/181384 A1 **ist ein Transformator bekannt für Leuchten.**

**Aus der** DE 24 34 890 B1 **ist eine Vorrichtung zum Verbinden einees in einem Kraftfahrzeug angeordneten Ladegeräts mit einem Wechselstromnetz bekannt.**

**Aus der** US 4 608 471 A **ist ein Impeder mit ferromagnetischem Kern bekannt.**

**Aus der** DE 10 2009 020503 A1 **ist ein Windkraftwerk bekannt.**

Als Impederkerne werden Ferritstäbe bezeichnet, die rohrförmig aufgebaut sind und fürs induktive HF-Schweißen vorgesehen und/oder einsetzbar sind. Hierzu zählen also auch hohlzylinderförmig ausgeführte Ferritkeren sowie Ferritkerne in Form eines Vollzylinders, also Rundstabs, und auch Vollzylinderförmige oder hohlzylinderförmige Ferritstäbe, die zwei oder mehr radial, nicht durchgehend verlaufende Schlitze aufweisen. Die letztgenannten Ferritstäbe sind auch als gefiederte Stabkerne bezeichenbar. Die Rohrlänge des Impederkerns ist mindestens fünfmal oder sogar mindestens zehnmal größer als der Außendurchmesser des rohrförmigen Ferritstabs.

Der Erfindung liegt daher die Aufgabe zugrunde, eine Spulenanordnung weiterzubilden, wobei der Streufluss gezielt erhöht sein soll.

Erfindungsgemäß wird die Aufgabe bei der Spulenanordnung, insbesondere Wechselstrom-Transformator, nach den in Anspruch 1 oder bei der Verwendung nach Anspruch 14 und Anspruch 15 angegebenen Merkmalen gelöst.

Von Vorteil ist dabei, dass die Wicklungen nicht eng aufeinander gewickelt sind, also der Wicklungsbereich der ersten und der zweiten Wicklung voneinander beabstandet sind, wobei der direkt zwischengeordnete Raumbereich zwischen den Wicklungsbereichen der ersten und zweiten Wicklung teilweise, also nicht gänzlich, mit Ferrit gefüllt ist. Vorzugsweise sind die Wicklungen parallel ausgerichtet, weisen eine gleiche Grundfläche auf und sind als Ringwicklungen ausgeführt. Auf diese Weise ist der Streufluss zwischen den Wicklungen verstärkbar. Außerdem ist eine besonders einfach und schnell zu fertigende Anordnung erzeugbar, indem E-Kerne als Spulenkerne und Impeder-Kerne als Ferritteile, also Ferritkörper, zum teilweise Befüllen der durch die Beabstandung erzeugten Zwischenraumbereiche verwendet werden.

Weiter ist vorteilig, dass der Streufluss derart gezielt erhöhbar ist, dass die zugehörige Streuinduktivität verwendbar ist, um einen auf Resonanz abgestimmten Strom-SpannungsWandler zu betreiben. Insbesondere ist die Streuinduktivität derart dimensionierbar, dass sie mit einer Kapazität einen Schwingkreis bildet, dessen Induktivität in der Größenordnung der Hauptinduktivität liegt.

Von Vorteil ist dabei, dass der Streufluss gezielt erhöhbar ist mittels der Ferritteile, welche Impederkerne bilden.

Bei einer vorteilhaften Ausgestaltung weist der Spulenkern zur Führung des Hauptflusses zwei Joche, einen Mittelschenkel und einen Außenschenkel auf. Von Vorteil ist dabei, dass der Aufbau der Spulenkerne einfach und kostengünstig ausführbar ist.

Bei einer vorteilhaften Ausgestaltung ist der Spulenkern zweistückig oder mehrstückig ausgeführt. Von Vorteil ist dabei, dass ein länglicher Aufbau, also ein in Querrichtung zur Wicklungsachse oder zur Verbindungsrichtung zwischen Oberteil und Unterteil, also erster und zweiter Wicklung, ermöglicht ist. Die Verbindungsrichtung ist hierbei also die Verbindungsrichtung vom Schwerpunkt der ersten zum Schwerpunkt der zweiten Wicklung. Vorzugsweise ist hierbei die Ausdehnung in Querrichtung größer als die Ausdehnung in Richtung der Wicklungsachse oder in Verbindungsrichtung vom Schwerpunkt der ersten zum Schwerpunkt der zweiten Wicklung. Insbesondere sind somit auch Module zum Zusammensetzen verschieden langer Spulenkerne in Querrichtung vorrätig.

Bei einer vorteilhaften Ausgestaltung erstreckt sich das Ferritteil tangential zur Wicklung, Von Vorteil ist dabei, dass in der Querrichtung also möglichst viel Ferritmaterial einbringbar ist, also auch eine möglichst hohe Verstärkung des Streuflusses erreichbar ist.

Bei einer vorteilhaften Ausgestaltung sind Ferritteil und Spulenkern beabstandet. Von Vorteil ist dabei, dass ein Luftspalt vorhanden ist für den Streufluss und somit der Streufluss den Hauptfluss, der ohne Luftspalt geführt ist in Ferrit, nur unwesentlich beeinflusst.

Bei einer vorteilhaften Ausgestaltung ist das Ferritteil derart klein ausgeführt, dass bei Nicht-gesättigtem Betreiben des Spulenkerns, insbesondere des Mittelschenkels ein gesättigtes Betreiben des Spulenkerns ausführbar ist. Von Vorteil ist dabei, dass der Streufluss nur einen betragsmäßig geringen Anteil am Betrag des Hauptflusses annimmt.

Bei einer vorteilhaften Ausgestaltung sind die Wicklungen auf einem Spulenkörper angeordnet, insbesondere wobei der Spulenkörper ein einstückiges Kunststoffteil ist. Von Vorteil ist dabei, dass der Spulenkörper als Kunststoffspritzgussteil fertigbar ist.

Bei einer vorteilhaften Ausgestaltung sind die Wicklungen Flachwicklungen oder Ringwicklungen. Von Vorteil ist dabei, dass eine einfache Herstellung ermöglicht ist.

Bei einer vorteilhaften Ausgestaltung ist der Spulenkern mehrstückig aufgebaut, insbesondere aus einem Oberteil und einem Unterteil, insbesondere wobei Oberteil und Unterteil gleichartig gefertigt sind, insbesondere als E-förmiges Teil. Von Vorteil ist dabei, dass eine einfache Herstellung durch bloßes Zusammenfügen der E-Kerne ausführbar ist. Das Ferritteil ist dann seitlich, also in Richtung derjenigen Normale, welche zur durch das E gebildeten Ebene gehört, einführbar in einen dafür vorgesehenen, durch den Spulenkörper gebildeten, zwischen den Wicklungsbereichen liegenden Raumbereich.

Bei einer vorteilhaften Ausgestaltung ist ein Oberteil des Spulenkerns aus mehreren parallel angeordneten E-Kernen zusammengesetzt, wobei die E-Kerne hintereinander gestapelt angeordnet sind in zur Wicklungsachse senkrechter Richtung,
wobei ein Unterteil des Spulenkerns aus mehreren parallel angeordneten E-Kernen zusammengesetzt ist, wobei die E-Kerne hintereinander gestapelt angeordnet sind in zur Wicklungsachse senkrechter Richtung. Von Vorteil ist dabei, dass eine längliche Anordnung erreichbar ist und somit der Streufluss verstärkbar ist durch ein möglichst lang in den Zwischenraumbereich zwischen den Wicklungsbereichen einbringbares Ferritteil.

Bei einer vorteilhaften Ausgestaltung ist die effektive Luftspaltlänge des durch die Beabstandung der Wicklungen erzeugten Raumbereichs mittels des Anordnens des Ferritteils auf weniger als ein Fünftel reduziert, insbesondere auf weniger als ein Zehntel. Von Vorteil ist dabei, dass der Streufluss zwar durch einen Luftspalt hindurchgeht und somit ein hoher magnetischer Widerstand zugeordnet ist.

Bei einer vorteilhaften Ausgestaltung ist das Ferritteil aus einem oder mehreren Ferritstäben gebildet, wobei die Stäbe senkrecht zur Wicklungsachse ausgerichtet sind,
insbesondere wobei die Ferritstäbe Impederkerne sind, insbesondere also zum Schweißverbinden geeignet ausgeführt sind. Von Vorteil ist dabei, dass kostengünstige Standardteile in einer neuen Verwendung verwendbar sind, nämlich in einem Transformator zur Erhöhung der Streuflussstärke.

Bei einer vorteilhaften Ausgestaltung sind die Wicklungen als Zweikammerwicklung ausgeführt, insbesondere also der Spulenkörper derart ausgeführt ist, dass die Wicklungen als Zweikammerwicklung ausgeführt sind. Von Vorteil ist dabei, dass der Spulenkörper die beiden Wicklungen auf Abstand hält.

Bei einer vorteilhaften Ausgestaltung weist der Spulenkörper einen Aufnahmebereich für das Ferritteil auf, so dass zwischen Ferritteil und den Wicklungen jeweils Material des Spulenkörpers angeordnet ist. Von Vorteil ist dabei, dass der Spulenkörper die Beabstandung und somit den Zwischenraum erzeugt.

Bei einer vorteilhaften Ausgestaltung sind zum Feinabgleich der Streuinduktivität das Ferritteil und/oder die Ferritstäbe verschiebbar angeordnet. Von Vorteil ist dabei, dass ein Feinabgleich der Streuinduktivität ermöglicht ist.

Wichtige Merkmale bei der Verwendung sind, dass Impeder-Kernen als Spulenkern bei einer Spulenanordnung verwendet werden. Von Vorteil ist dabei, dass von Schweißvorrichtungen bekannte Komponenten auch für die Erhöhung von Streuinduktivitäten in Transformatoren verwendbar sind.

Wichtige Merkmale bei der Anordnung zur berührungslosen Energieübertragung sind, dass eine Sekundärwicklung induktiv gekoppelt ist mit einem Primärleiter,
wobei der Sekundärwicklung eine derartige erste Kapazität parallel oder in Reihe zugeschaltet ist, dass die zugehörige Resonanzfrequenz des so erzeugten Schwingkreises im Wesentlichen einer Frequenz eines in den Primärleiter eingeprägten mittelfrequenten Wechselstromes entspricht, insbesondere wobei die Frequenz zwischen 10 und 500 kHz beträgt,
wobei zur induktiven Kopplung eine **vorgenannte** Spulenanordnung verwendet ist und eine Streuinduktivität der Spulenanordnung mit einer ausgangsseitig mit der Sekundärwicklung verbundenen zweiten Kapazität ebenfalls auf Resonanz mit der Frequenz abgestimmt ist, insbesondere durch entsprechendes Ausrichten, Anordnen und Dimensionieren des Ferritteils, insbesondere zur Bildung einer inversen Gyratoranordnung, also zur Bildung eines Wandlers vom Stromquellen- ins Spannungsquellen-artige Verhalten.

Von Vorteil ist dabei, dass die Streuinduktivität in einem Schwingkreis verwendbar ist, der den von der Sekundärwicklung stammenden Strom wandelt, also vom Stromquellen- ins Spannungsquellenverhalten. Dabei ist die Sekundärwicklung Teil eines Schwingkreises, in welchem der Strom fließt. Die Streuinduktivität ist dabei derart bemessen und durch das Ferritteil derart groß, dass der Schwingkreis, welcher die Streuinduktivität umfasst, ebenfalls auf die gleiche Resonanzfrequenz abgestimmt ist und dieselbe Stromstärke eingangsseitig aufweist.

Weitere Vorteile ergeben sich aus den Unteransprüchen.

Die Erfindung wird nun anhand von Abbildungen näher erläutert:
In der Figur 1 ist ein schematischer Querschnitt durch eine erfindungsgemäße Anordnung gezeigt.
In der Figur 2 ist der zugehörige Spulenkörper 5 sichtbar dargestellt.
In der Figur 3 ist eine Schrägansicht von außen dargestellt, wobei die Wicklungen ausgeblendet sind.

Der Spulenkern weist einen Kernabschnitt 1 und 10 auf, wobei die Kernabschnitte E-förmig ausgeformt sind, also jeweils ein Joch mit zwei Außenschenkeln und einem Mittelschenkel aufweisen, wobei das Joch erste jeweilige Endbereiche der Schenkel verbindet.

Die beiden Kernabschnitte (1, 10) sind mit den anderen Endbereichen ihrer Schenkel jeweils aufeinander zugewandt zusammengefügt, wobei die Schenkel sich berühren.

Vorzugsweise sind die Kernabschnitte (1, 10) gleichartig ausgeführt. Zumindest ist aber die Schenkellänge, insbesondere also die Beabstandung der anderen Endbereiche der Schenkel vom Joch jeweils gleich, insbesondere auch deren Querschnitt und/oder Länge.

Um den Mittelschenkel des Kernabschnitts 1 ist die Primärwicklung und um den Mittelschenkel des Kernabschnitt 10 ist die Sekundärwicklung 3 angeordnet, wobei die Wicklungen auf den Spulenkörper 5 gewickelt sind und in Wicklungsrichtung, also in Richtung der Wicklungsachse, voneinander beabstandet sind.

In dem durch die Beabstandung zwischen Primärwicklung 2 und Sekundärwicklung 3 vorhandenen Raumbereich ist zumindest ein Kernteil 4, insbesondere Ferritstab, angeordnet, so dass dieses Kernteil 4 in Sättigung betreibbar ist, wenn im Mittelschenkel keine Sättigung vorhanden ist. Wenn im Mittelschenkel eine höhere Feldstärke vorhanden ist, gehen sozusagen einige Feldlinien der Streuinduktivität am Kernteil 4 ungestört vorbei.

Wichtig ist dabei, dass der Luftspalt des Raumbereichs, also die Entfernung zwischen Mittelschenkel und Außenschenkel des E-Kerns, durch das Einbringen der Ferritteile 4, also Impeder-Kerne, effektiv verringert wird, da der Raumbereich nicht nur mit Luft beziehungsweise Spulenkörper-Material sondern auch teilweise mit Ferritmaterial der Ferritteile 4 befüllt ist. Der effektiv wirksame Luftspalt beträgt somit weniger als ein Fünftel oder sogar weniger als ein Zehntel des ursprünglichen Luftspaltes.

Als Ferritstäbe 4 eignen sich nicht nur zylindrische Stäbe sondern auch an ihrer Längsseite abgeflacht ausgeführt Stäbe, da somit der Streufluss weiter vergrößert ist.

Der Spulenkörper 5 ist einstückig ausgeführt und nimmt beide Wicklungen auf, also Primärwicklung 2 und Sekundärwicklung 3.

Wichtig ist also bei der Erfindung, dass die Feldlinien des Streufeldes im Unterschied zu den Feldlinien des Hauptfeldes nicht vollständig im Kernmaterial, insbesondere Ferritmaterial, verlaufen. Dies gilt insbesondere auch im ungesättigten Beriech.

Die Erfindung ist somit besonders einfach herstellbar und durch die Verwendung von handelsüblichen E-Kernen und handelsüblichen Impeder-Kernen kostengünstig herstellbar. Impeder-Kerne werden allerdings üblicherweise beim Schweißen verwendet, sind aber für die vorliegende Spulenanordnung sehr gut verwendbar. Die vorliegende Spulenanordnung ist auch als Transformator mit nur zwei Wicklungen einsetzbar. In Weiterbildung ist die Spulenanordnung aber mit mehreren Wicklungen ausführbar.

In Figur 4 ist eine explodierte Darstellung für ein weiteres erfindungsgemäßes Ausführungsbeispiel gezeigt. Dabei ist der E-Kern 1 durch einen Stapel gelichartiger E-Kerne ersetzt. Ebenso ist der E-Kern 10 durch einen solchen Stapel ersetzt. Auf diese Weise ist ein länglicher Aufbau der Spulenanordnung ermöglicht und somit eine weitere Vergrößerung des Streuflusses erreichbar. Denn die im Aufnahmebereich des Spulenkörpers 5 aufgenommenen Ferritteile 4 sind durch die längliche Ausführung ebenfalls entsprechend lang ausführbar und bewirken somit eine entsprechende Verstärkung des Streuflusses.

### Bezugszeichenliste

- 1: Kernabschnitt
- 2: Primärwicklung
- 3: Sekundärwicklung
- 4: Kernteil, insbesondere Ferritstab
- 5: Spulenkörper
- 10: Kernabschnitt

## Patentansprüche

1. Spulenanordnung, insbesondere Wechselstrom-Transformator,
aufweisend zwei Wicklungen, welche um einen Schenkel, insbesondere um einen Mittelschenkel, eines Spulenkerns gewickelt angeordnet sind,
wobei Außenschenkel des Spulenkerns die Spulenanordnung zumindest teilweise umgeben,
wobei die Außenschenkel und der Schenkel an ihrem jeweiligen ersten Endbereich mittels eines ersten Jochs und an ihrem jeweiligen zweiten Endbereich mittels eines zweiten Jochs verbunden sind,
wobei die Wicklungen voneinander beabstandet angeordnet sind,
insbesondere wobei die Wicklungen um dieselbe Wicklungsachse ausgeführt sind, insbesondere die parallel zum Schenkel verläuft,
insbesondere in Richtung der Wicklungsachse,
wobei der durch die Beabstandung der Wicklungen erzeugte **torusförmigen Raumbereich** teilweise mit einem **separaten** Ferritteil gefüllt ist,
**wobei das Ferritteil aus einem oder mehreren Ferritstäben gebildet ist, wobei die Stäbe senkrecht zur Wicklungsachse ausgerichtet sind,**
**wobei die Ferritstäbe Impederkerne sind.**

2. Spulenanordnung, insbesondere Wechselstrom-Transformator, nach Anspruch 1,
wobei die zwei Wicklungen induktiv gekoppelt angeordnet sind, wobei der Spulenkern derart ausgeführt ist, dass der von einer der Wicklungen erzeugte Hauptfluss ohne Luftspalt im Spulenkern geführt ist,
wobei das Ferritteil in dem durch die Beabstandung erzeugten torusförmigen Raumbereich zwischen den Wicklungen zur Beeinflussung des magnetischen Widerstandes für den Streufluss, also zur Beeinflussung der Streuinduktivität der Spulenanordnung angeordnet ist.

3. **Spulenanordnung nach einem der vorangehenden Ansprüche,**
**wobei der jeweilige Impederkern**
- **rohrförmig aufgebaut ist und/oder hohlzylinderförmig ausgeführt ist oder**
- **als Vollzylinder, also als Rundstab, ausgeführt ist oder insbesondere**
**wobei der Impederkern zwei oder mehr radial, nicht durchgehend verlaufende Schlitze aufweist, insbesondere so dass er als gefiederter Stabkern bezeichenbar ist,**
**insbesondere wobei die Länge des Impederkerns mindestens fünfmal größer ist als der Außendurchmesser des impederkerns.**

4. Spulenanordnung nach einem der vorangehenden Ansprüche,
wobei der Spulenkern zur Führung eines Hauptflusses die zwei Joche, den Mittelschenkel und die Außenschenkel aufweist.

5. Spulenanordnung nach einem der vorangehenden Ansprüche,
wobei der Spulenkern zweistückig oder mehrstückig ausgeführt ist.

6. Spulenanordnung nach einem der vorangehenden Ansprüche,
wobei
das Ferritteil sich tangential zur Wicklung erstreckt, und/oder Ferritteil und der Spulenkern beabstandet sind, und/oder
das Ferritteil derart klein ausgeführt ist, dass bei Nicht-gesättigtem Betreiben des Spulenkerns, insbesondere des Mittelschenkels ein gesättigtes Betreiben des Spulenkerns ausführbar ist, und/oder
die Wicklungen auf einem Spulenkörper angeordnet sind, insbesondere wobei der Spulenkörper ein einstückiges Kunststoffteil ist.

7. Spulenanordnung nach einem der vorangehenden Ansprüche,
wobei die Wicklungen Flachwicklungen oder Ringwicklungen sind.

8. Spulenanordnung nach einem der vorangehenden Ansprüche,
wobei der Spulenkern mehrstückig aufgebaut ist, insbesondere aus einem Oberteil und einem Unterteil, insbesondere wobei Oberteil und Unterteil gleichartig gefertigt sind, insbesondere als E-förmiges Teil.

9. Spulenanordnung nach einem der vorangehenden Ansprüche,
wobei ein bzw. das Oberteil des Spulenkerns aus mehreren parallel angeordneten E-Kernen zusammengesetzt ist, wobei die E-Kerne hintereinander gestapelt angeordnet sind in zur Wicklungsachse senkrechter Richtung,
wobei ein bzw. das Unterteil des Spulenkerns aus mehreren parallel angeordneten E-Kernen zusammengesetzt ist, wobei die E-Kerne hintereinander gestapelt angeordnet sind in zur Wicklungsachse senkrechter Richtung.

10. Spulenanordnung nach einem der vorangehenden Ansprüche 1 und 3 - 9,
wobei eine effektive Luftspaltlänge des durch die Beabstandung der Wicklungen erzeugten Raumbereichs mittels des Anordnens des Ferritteils auf weniger als ein Fünftel reduziert ist, insbesondere auf weniger als ein Zehntel.

11. Spulenanordnung nach einem der vorangehenden Ansprüche,
wobei **die Ferritstäbe zum Schweißverbinden geeignet ausgeführt sind.**

12. Spulenanordnung nach einem der vorangehenden Ansprüche,
wobei die Wicklungen als Zweikammerwicklung ausgeführt sind, insbesondere also der Spulenkörper derart ausgeführt ist, dass die Wicklungen als Zweikammerwicklung ausgeführt sind.

13. Spulenanordnung nach einem der vorangehenden Ansprüche,
wobei der Spulenkörper einen Aufnahmebereich für das Ferritteil aufweist, so dass zwischen Ferritteil und den Wicklungen jeweils Material des Spulenkörpers angeordnet ist.

14. Spulenanordnung nach einem der vorangehenden Ansprüche, wobei
zum Feinabgleich der Streuinduktivität das Ferritteil und/oder die Ferritstäbe verschiebbar angeordnet sind.

15. Verwendung von Impeder-Kernen als Spulenkern in einer Spulenanordnung, nach einem der vorangehenden Ansprüche 1 - 14,
**wobei** das **Ferritteil in dem durch die Beabstandung erzeugten Raumbereich zwischen den Wicklungen der Spulenanordnung angeordnet ist,**
**wobei der jeweilige Impederkern**
- **rohrförmig aufgebaut ist und/oder hohlzylinderförmig ausgeführt ist oder**
- **als Vollzylinder, also als Rundstab, ausgeführt ist oder insbesondere**
**wobei der Impederkern zwei oder mehr radial, nicht durchgehend verlaufende Schlitze aufweist,** insbesondere **so dass er als gefiederter Stabkern bezeichenbar ist,**
**insbesondere wobei die Länge des Impederkerns mindestens fünfmal größer ist als der Außendurchmesser des impederkerns.**

16. Verwendung einer Spulenanordnung nach einem der vorangehenden Ansprüche 1-13 in einer Anordnung zur berührungslosen Energieübertragung,
wobei eine Sekundärwicklung induktiv gekoppelt ist mit einem Primärleiter,
wobei der Sekundärwicklung eine derartige erste Kapazität parallel oder in Reihe zugeschaltet ist, dass die zugehörige Resonanzfrequenz des so erzeugten Schwingkreises im Wesentlichen einer Frequenz eines in den Primärleiter eingeprägten mittelfrequenten Wechselstromes entspricht, insbesondere wobei die Frequenz zwischen 10 und 500 kHz beträgt,
**wobei** zur induktiven Kopplung eine bzw. die Streuinduktivität der Spulenanordnung mit einer ausgangsseitig mit der Sekundärwicklung verbundenen zweiten Kapazität ebenfalls auf Resonanz mit der Frequenz abgestimmt ist, insbesondere durch entsprechendes Ausrichten, Anordnen und Dimensionieren des Ferritteils.

## Claims

1. A coil arrangement, in particular alternating-current transformer,
having two windings which are arranged wound about an arm, in particular about a centre arm, of a coil core,
wherein outer arms of the coil core at least partially surround the coil arrangement,
wherein the outer arms and the arm are connected at their respective first end regions by means of a first yoke and at their respective second end regions by means of a second yoke,
wherein the windings are arranged spaced apart from each other,
in particular wherein the windings are embodied about the same winding axis, in particular which extends parallel to the arm,
in particular in the direction of the winding axis,
wherein the toroidal spatial region produced by the spacing-apart of the windings is partially filled with a separate ferrite part,
wherein the ferrite part is formed from one or more ferrite rods, wherein the rods are oriented perpendicular to the winding axis,
wherein the ferrite rods are impeder cores.

2. A coil arrangement, in particular alternating-current transformer, according to Claim 1,
wherein the two windings are arranged inductively coupled,
wherein the coil core is embodied such that the main flux produced by one of the windings is guided in the coil core without an air gap,
wherein the ferrite part in the toroidal spatial region between the windings which is produced by the spacing-apart is arranged to influence the magnetic resistance for the leakage flux, i.e. to influence the leakage inductance of the coil arrangement.

3. A coil arrangement according to one of the preceding claims,
wherein the respective impeder core
- is of tubular construction and/or is embodied in the form of a hollow cylinder, or
- is embodied as a solid cylinder, i.e. as a round bar, or
in particular wherein the impeder core has two or more slits extending radially but not continuously, in particular so it can be called a "feathered" rod core,
in particular wherein the length of the impeder core is at least five times greater than the external diameter of the impeder core.

4. A coil arrangement according to one of the preceding claims,
wherein the coil core has the two yokes, the centre arm and the outer arms for guiding a main flux.

5. A coil arrangement according to one of the preceding claims,
wherein the coil core is embodied in two pieces or in multiple pieces.

6. A coil arrangement according to one of the preceding claims,
wherein the ferrite part extends tangentially to the winding,
and/or
the ferrite part and the coil core are spaced apart, and/or
the ferrite part is embodied to be so small that upon non-saturated operation of the coil core, in particular of the centre arm, saturated operation of the coil core can be carried out,
and/or
the windings are arranged on a bobbin, in particular wherein the bobbin is a one-piece plastics-material part.

7. A coil arrangement according to one of the preceding claims,
wherein the windings are flat windings or ring windings.

8. A coil arrangement according to one of the preceding claims,
wherein the coil core is constructed in multiple pieces, in particular from an upper part and a lower part, in particular wherein the upper part and lower part are manufactured in the same manner, in particular as an E-shaped part.

9. A coil arrangement according to one of the preceding claims,
wherein a or the upper part of the coil core is composed of a plurality of E-cores arranged in parallel, wherein the E-cores are arranged stacked one behind another in a direction perpendicular to the winding axis,
wherein a or the lower part of the coil core is composed of a plurality of E-cores arranged in parallel, wherein the E-cores are arranged stacked one behind another in a direction perpendicular to the winding axis.

10. A coil arrangement according to one of the preceding Claims 1 and 3 - 9,
wherein an effective air-gap length of the spatial region produced by the spacing-apart of the windings is reduced to less than one fifth, in particular to less than one tenth, by means of the arrangement of the ferrite part.

11. A coil arrangement according to one of the preceding claims,
wherein the ferrite rods are embodied suitably for weld-connection.

12. A coil arrangement according to one of the preceding claims,
wherein the windings are embodied as a dual-chamber winding, in particular i.e. the bobbin is embodied such that the windings are embodied as a dual-chamber winding.

13. A coil arrangement according to one of the preceding claims,
wherein the bobbin has a receiving region for the ferrite part, so that in each case material of the bobbin is arranged between the ferrite part and the windings.

14. A coil arrangement according to one of the preceding claims,
wherein the ferrite part and/or the ferrite rods are arranged to be displaceable for fine tuning of the leakage inductance.

15. Use of impeder cores as coil core of a coil arrangement, according to one of the preceding Claims 1 - 14,
wherein the ferrite part is arranged in the spatial region between the windings of the coil arrangement which is produced by the spacing-apart,
wherein the respective impeder core
- is of tubular construction and/or is embodied in the form of a hollow cylinder, or
- is embodied as a solid cylinder, i.e. as a round bar, or
in particular wherein the impeder core has two or more slits extending radially but not continuously, in particular so it can be called a "feathered" rod core,
in particular wherein the length of the impeder core is at least five times greater than the external diameter of the impeder core.

16. Use of a coil arrangement according to one of the preceding Claims 1 - 13 in an arrangement for contactless energy transmission,
wherein a secondary winding is inductively coupled with a primary conductor,
wherein such a first capacitor is connected in parallel or in series to the secondary winding that the associated resonant frequency of the oscillating circuit thus produced corresponds substantially to a frequency of a medium-frequency alternating current impressed in the primary conductor system, in particular wherein the frequency is between 10 and 500 kHz,
wherein for inductive coupling a or the leakage inductance of the coil arrangement with a second capacitor which is connected on the output side to the secondary winding is likewise tuned to resonance with the frequency, in particular by corresponding orientation, arrangement and dimensioning of the ferrite part.

## Revendications

1. Ensemble de bobines, notamment transformateur de courant alternatif comportant deux enroulements agencés avec bobinage autour d'une branche, en particulier autour d'une branche centrale d'un noyau porte-bobines,
des ailes extérieures dudit noyau porte-bobines entourant au moins partiellement ledit ensemble de bobines,
lesdites ailes extérieures, et ladite branche, étant reliées au moyen d'une première culasse dans leur première région extrême respective, et au moyen d'une seconde culasse dans leur seconde région extrême respective,
lesdits enroulements étant disposés avec espacement l'un de l'autre,
sachant notamment que lesdits enroulements sont réalisés autour du même axe de bobinage s'étendant, en particulier, parallèlement à ladite branche,
notamment dans la direction dudit axe de bobinage,
sachant que la zone spatiale toroïdale, à laquelle l'espacement desdits enroulements donne naissance, est en partie comblée par une pièce distincte en ferrite,
ladite pièce en ferrite étant constituée d'un ou plusieurs bâtonnet(s) de ferrite, lesquels bâtonnets sont orientés perpendiculairement audit axe de bobinage,
lesdits bâtonnets de ferrite étant des noyaux à impédance.

2. Ensemble de bobines, notamment transformateur de courant alternatif selon la revendication 1,
dans lequel les deux enroulements sont agencés avec couplage inductif,
le noyau porte-bobines étant réalisé de façon telle que le flux principal, engendré par l'un desdits enroulements, soit guidé dans ledit noyau porte-bobines avec absence d'entrefer, la pièce en ferrite étant interposée entre lesdits enroulements, dans la zone spatiale toroïdale générée par l'espacement, afin d'influencer la résistance magnétique assignée au flux de fuite, c'est-à-dire d'influencer l'inductance de fuite dudit ensemble de bobines.

3. Ensemble de bobines selon l'une des revendications précédentes,
dans lequel
le noyau à impédance considéré
- présente un agencement structurel tubulaire et/ou est réalisé en forme de cylindre creux, ou
- est réalisé sous la forme d'un cylindre massif, c'est-à-dire d'une barre ronde, ou sachant notamment que ledit noyau à impédance comporte des fentes au nombre de deux ou plus, s'étendant de manière discontinue dans le sens radial, en particulier de telle sorte qu'il puisse être qualifié de "noyau longiforme à empennage",
la longueur du noyau à impédance étant, en particulier, au moins cinq fois supérieure au diamètre extérieur dudit noyau à impédance.

4. Ensemble de bobines selon l'une des revendications précédentes,
dans lequel
le noyau porte-bobines comprend les deux culasses, la branche centrale et les ailes extérieures, en vue du guidage d'un flux principal.

5. Ensemble de bobines selon l'une des revendications précédentes,
dans lequel
le noyau porte-bobines est réalisé en deux parties ou en plusieurs parties.

6. Ensemble de bobines selon l'une des revendications précédentes,
dans lequel
la pièce en ferrite s'étend tangentiellement à l'enroulement
et/ou
ladite pièce en ferrite et le noyau porte-bobines sont espacés
et/ou
ladite pièce en ferrite est réalisée avec un petit dimensionnement tel qu'un actionnement saturé du noyau porte-bobines puisse s'opérer en cas d'actionnement non saturé dudit noyau porte-bobines, en particulier de la branche centrale,
et/ou
les enroulements sont disposés sur un corps de bobine, ledit corps de bobine étant notamment une pièce monobloc en matière plastique.

7. Ensemble de bobines selon l'une des revendications précédentes,
dans lequel
les enroulements sont des enroulements aplatis ou des enroulements annulaires.

8. Ensemble de bobines selon l'une des revendications précédentes,
dans lequel
le noyau porte-bobines est structuré en plusieurs parties, notamment en une partie supérieure et en une partie inférieure, sachant en particulier que lesdites partie supérieure et partie inférieure sont produites avec types similaires, notamment en tant que pièce configurée en E.

9. Ensemble de bobines selon l'une des revendications précédentes,
dans lequel
une ou, respectivement, la partie supérieure du noyau porte-bobines est composée de plusieurs noyaux en E disposés parallèlement, lesdits noyaux en E étant agencés avec empilement en succession dans une direction perpendiculaire à l'axe de bobinage, sachant qu'une ou, respectivement, la partie inférieure dudit noyau porte-bobines est composée de plusieurs noyaux en E disposés parallèlement, lesdits noyaux en E étant agencés avec empilement en succession dans une direction perpendiculaire audit axe de bobinage.

10. Ensemble de bobines selon l'une des revendications précédentes 1 et 3-9,
dans lequel
une longueur affective d'entrefer de la zone spatiale générée par l'espacement des enroulements est réduite à moins d'un cinquième, en particulier à moins d'un dixième, du fait de la disposition de la pièce en ferrite.

11. Ensemble de bobines selon l'une des revendications précédentes,
dans lequel
les bâtonnets de ferrite sont réalisés d'une manière se prêtant à la liaison par soudage.

12. Ensemble de bobines selon l'une des revendications précédentes,
dans lequel
les enroulements sont réalisés sous la forme d'un enroulement à chambre double, le noyau porte-bobines étant de ce fait conçu, en particulier, de telle sorte que lesdits enroulements soient réalisés sous la forme d'un enroulement à chambre double.

13. Ensemble de bobines selon l'une des revendications précédentes,
dans lequel
le noyau porte-bobines présente une zone réceptrice dévolue à la pièce en ferrite, de sorte que du matériau dudit noyau porte-bobines est respectivement interposé entre ladite pièce en ferrite et les enroulements.

14. Ensemble de bobines selon l'une des revendications précédentes,
dans lequel
la pièce en ferrite et/ou les bâtonnets de ferrite est (sont) agencé(e)(s) avec faculté de coulissement, en vue du réglage fin de l'inductance de fuite.

15. Utilisation de noyaux à impédance en tant que noyau porte-bobines dans un ensemble de bobines conforme à l'une des revendications précédentes 1-14,
dans laquelle
la pièce en ferrite est interposée entre les enroulements dudit ensemble de bobines, dans la zone spatiale générée par l'espacement,
sachant que le noyau à impédance considéré
- présente un agencement structurel tubulaire et/ou est réalisé en forme de cylindre creux, ou
- est réalisé sous la forme d'un cylindre massif, c'est-à-dire d'une barre ronde, ou sachant notamment que ledit noyau à impédance comporte des fentes au nombre de deux ou plus, s'étendant de manière discontinue dans le sens radial, en particulier de telle sorte qu'il puisse être qualifié de "noyau longiforme à empennage",
la longueur du noyau à impédance étant, en particulier, au moins cinq fois supérieure au diamètre extérieur dudit noyau à impédance.

16. Utilisation d'un ensemble de bobines conforme à l'une des revendications précédentes 1-13, dans un agencement dévolu à la transmission d'énergie sans contact, un enroulement secondaire étant couplé à un conducteur primaire, en mode inductif,
un premier condensateur étant mis en circuit avec ledit enroulement secondaire, en parallèle ou en série, de façon telle que la fréquence de résonance associée du circuit oscillant ainsi engendré corresponde, pour l'essentiel, à une fréquence d'un courant alternatif de moyenne fréquence injecté dans ledit conducteur primaire, ladite fréquence mesurant notamment entre 10 et 500 kHz,
sachant qu'en vue du couplage inductif, la résonance d'une inductance de fuite ou, respectivement, de l'inductance de fuite dudit ensemble de bobines est pareillement synchronisée avec la fréquence, par un second condensateur raccordé audit enroulement secondaire côté sortie,
en particulier par alignement, disposition et dimensionnement correspondants de la pièce en ferrite.
